# EUROPÄISCHE PATENTSCHRIFT

(11) **EP 2 184 423 B1**
(45) Veröffentlichungstag und Bekanntmachung des Hinweises auf die Patenterteilung: **30.11.2011**
(21) Anmeldenummer: 09013473.5
(22) Anmeldetag: 26.10.2009
(51) Int. Cl.: E04F 19/04

(54) **Sockelleiste zum Abdecken eines Belagsrandes**
Baseboard for covering the edge of a facing
Plinthe pour le recouvrement d'un bord de revêtement

(30) Priorität: 05.11.2008 DE 202008014702 U; 17.11.2008 DE 202008015223 U
(43) Veröffentlichungstag der Anmeldung: 12.05.2010
(73) Patentinhaber: Küberit Profile Systems GmbH & Co. KG, 58513 Lüdenscheid (DE)
(72) Erfinder:
(74) Vertreter: Witzany, Manfred

(56) Entgegenhaltungen:
- EP-A2- 1 930 526
- CH-A- 471 954
- DE-A1-102005 002 255
- FR-A1- 2 739 122
- US-A1- 2005 166 526

## Beschreibung

Die Erfindung betrifft einen Elementesatz, bestehend aus einer Sockelleiste zum Abdecken eines Belagsrandes sowie einem Anschlußstück für die Sockelleiste gemäß dem Oberbcgriff des Patentanspruchs 1.

Aus der DE 202 00 446 U1 ist eine Sockelleiste bekannt, die eine sichtbare äußere Kontur und eine verdeckte innere Kontur aufweist. Beide Konturen sind einander gegenüberliegend, wobei nur die erste Kontur von Relevanz ist. Diese Sockelleiste dient zum Abdecken eines Belagsrandes und hat sich in der Praxis gut bewährt. Sie bildet den Ausgangspunkt der vorliegenden Neuerung.

Aus der DE 10 2005 011 439 A1 ist ein Dekorprofilkörper mit Dichtfunktion bekannt, der als Sockelleiste ausgebildet ist. Dieser Profilkörper ist in seinen Endbereichen nicht punktsymmetrisch ausgebildet, so daß in den Endbereichen angreifende Haltemittel nicht in unterschiedlichen Drehlagen den Profilkörper erfassen und halten können. Damit kann nur eine Kontur als Deckschild genutzt werden.

Aus der DE 202 06 984 U1 ist eine Kernsockelleiste mit einem festen Werkstoffkern und eine Kunststoffummantelung bekannt. Damit erstreckt sich der feste Kern nicht bis zum Endbereich, so daß ein Halten dieser Kernsockelleiste über ausschließlich im Endbereich angreifende Haltemittel gar nicht möglich ist. Außerdem deformiert sich diese Kernsockelleiste in den Endbereichen - bedingt durch die elastische Ausbildung - dermaßen, daß kein punktsymmetrischer Aufbau entsteht.

Aus der DE 1 878 576 U ist eine Fußbodenleiste bekannt, welche ebenfalls nicht symmetrisch in den Endbereichen ausgebildet ist. Die Festlegung dieser Fußbodenleisten erfolgt mittels hinterschnittener Stege, die im mittleren Bereich der Fußbodenleiste angeformt sind. Damit ist eine um 180° verdrehte Montage nicht möglich.

Aus der DE 69 01 915 U ist ein Anschlußstück für Fußbodenleisten bekannt, welches Stützrippen aufweist. Die Stützrippen erfassen die zu montierende Sockelleiste an drei über deren Höhe verteilten Stellen, um auf diese Weise eine satte Auflage der Sockelleiste zu gewährleisten. Damit ist die Kontur der Sockelleiste jedoch in engen Grenzen vorgegeben, so daß die Sockelleiste nicht in um 180° verdrehter Lage montiert werden kann.

Aus der US 2005/0166526 A1 ist eine Sockelleiste zum Abdecken eines Belagsrandes bekannt. Diese weist eine äußere und eine innere Kontur auf, die unterschiedlich zueinander ausgebildet sind. Damit kann zwar die Sockelleiste derart umgedreht werden, daß die ursprünglich innen liegende Kontur außen zu liegen kommt, ein stirnseitiger Anschluß mit einem Anschlußstück ist jedoch dann ausgeschlossen.

Aus der FR 2 739 122 A1 ist eine weitere Sockelleiste bekannt, die im Wesentlichen C-förmig ausgebildet ist. Diese Sockelleiste dient zur Aufnahme eines zusätzlichen Dekorstreifens. Auch diese Sockelleiste kann grundsätzlich derart umgedreht werden, daß die offene Seite zur Wand zeigt. Allerdings ist auch dann ein stirnseitiger Anschluß eines Anschlußstücks ausgeschlossen.

Aus der CH 471 954 A ist eine weitere Sockelleiste bekannt, die ebenfalls C-förmig ausgebildet ist. Diese Sockelleiste besitzt eine hinterschnittene Aufnahme für einen einclipsbaren Dekorstreifen. Die Sockelleiste ist insgesamt trapezförmig ausgebildet, so daß ein Umdrehen um 180° zur Vertauschung der Sichtseiten ausgeschlossen ist.

Aus der DE 10 2005 002255 A1 ist eine weitere Sockelleiste bekannt, die von mehreren, über Clipverbindungen aneinander gehaltenen Teilen besteht. Diese Sockelleiste bildet einen in etwa dreieckförmigen Querschnitt, so daß ein Umdrehen um 180° zwecks Austausch der Sichtseite nicht möglich ist.

Der Erfindung liegt die Aufgabe zugrunde, eine Sockelleiste der eingangs genannten Art zu schaffen, die universeller einsetzbar ist.

Diese Aufgabe wird erfindungsgemäß mit den Merkmalen des Patentanspruchs 1 gelöst.

Der Elementesatz gemäß Anspruch 1 weist eine Sockelleiste auf. Diese Sockelleiste dient zum Abdecken eines Belagsrandes. Daneben kann die Sockelleiste optional auch weitere Aufgaben wie beispielsweise die Realisierung eines Kabelkanals oder dergleichen erfüllen. Die Sockelleiste weist einen Querschnitt auf, der eine erste Kontur und eine dieser gegenüberliegende zweite Kontur besitzt. In montierter Lage ist dabei eine der beiden Konturen außenseitig und die andere innenseitig. Zur universelleren Anwendbarkeit der Sockelleiste weist der Querschnitt einen Symmetriepunkt auf, um den herum die Sockelleiste um 180° verdreht montiert werden kann. Auf diese Weise bildet je nach Montagelage einmal die erste und einmal die zweite Kontur die Außenseite der Sockelleiste. Beide Konturen können unterschiedlich gestaltet sein, so daß zwei unterschiedliche Gestaltungsarten mit einer einzigen Sockelleiste realisiert werden können. Dies reduziert die Werkzeug- und Lagerhaltungskosten. Um diese Sockelleiste in beiden Lagen an entsprechende Anschlußstücke montieren zu können, müssen beide Konturen teilweise symmetrisch ausgebildet sein. Ein mittlerer Bereich der Konturen bildet dabei eine Sichtfläche der Sockelleiste und wird vorzugsweise an beiden Konturen unterschiedlich gestaltet. Tm mittleren Bereich weist die Sockelleiste vorzugsweise keinerlei Haltemittel auf, da diese in umgedrehter Lage den optischen Eindruck stören würden. Die Sockelleiste besitzt jedoch zwei Endbereiche, die beschränkt rotationssymmetrisch zueinander ausgebildet sind. Die Endbereiche erstrecken sich vorzugsweise vom jeweiligen Ende der Kontur über mindestens 10 % der gesamten Konturlänge. Dabei entspricht die erste Kontur im ersten Endbereich des Querschnitts um 180° um den Symmetriepunkt gedreht der zweiten Kontur im zweiten Endbereich. Außerdem entspricht die zweite Kontur im ersten Endbereich des Querschnitts um 180° um den Symmetriepunkt gedreht der ersten Kontur im zweiten Endbereich. Wird die gesamte Sockelleiste um den Symmetriepunkt gedreht, sind die Querschnitte in gedrehter und ungedrehter Lage in den Endbereichen deckungsgleich. Durch diese spezielle Symmetrie wird erreicht, daß die Sockelleiste trotz unterschiedlicher Gestaltung im mittleren Bereich zwischen den beiden Endbereichen in normaler und gedrehter Lage montierbar ist. Vorzugsweise erfassen Montagemittel die Sockelleiste lediglich an den beiden Endbereichen der Sockelleiste. Auf diese Weise ergibt sich eine sichere Erfassung der Sockelleiste sowohl in unveränderter als auch um 180° verdrehter Lage. Durch unterschiedliche Gestaltung beider Konturen im mittleren Bereich können unterschiedliche optische Eindrücke mit einer einzigen Sockelleiste erzielt werden. Neben einer Metalloptik der Sockelleiste wird oftmals ein Dekorstreifen eingesetzt, der vorzugsweise aus dem gleichen Material wie der Belag besteht. Um einen derartigen Dekorstreifen in die Sockelleiste einbringen und darin halten zu können, weist mindestens eine der Konturen der Sockelleiste mindestens eine Hinterschneidung auf. In diese Hinterschneidung kann der Dekorstreifen einfach eingedrückt und an der Sockelleiste gehalten werden. Erfindungsgemäß ist außerdem eine Clipleiste vorgesehen. Diese Clipleiste ist an einer Wand festlegbar, wobei die Sockelleiste an ihren Endbereichen Hinterschneidungen aufweist, die passend zu Anschlußbereichen der Clipleiste ausgebildet sind. Damit kann die Sockelleiste direkt in die montierte Clipleiste eingeclipst werden. Außerdem entsprechen sich die Hinterschneidungen um 180° um einen Symmetriepunkt gedreht, so daß die Sockelleiste auch in verdrehter Form eingeclipst werden kann.

Damit die Sockelleiste den Belagsrand korrekt überbrücken kann, muß sie eine gewisse Erstreckung in Belagsrichtung aufweisen. Um dennoch im mittleren Bereich der Sockelleiste eine annähernd vertikale Sichtfläche erzielen zu können, ist es gemäß. Anspruch 2 vorteilhaft, wenn die erste und zweite Kontur im ersten Endbereich zur gleichen Seite hingekrümmt bzw. abgewinkelt sind. Auf diese Weise sorgt die Sockelleiste für einen bündigen Abschluß einerseits am Belag und andererseits an der angrenzenden Wand.

Zur Montage der Sockelleiste hat sich ein Anschlußstück gemäß Anspruch 3 bewährt. Dieses Anschlußstück kann beispielsweise ein Endstück sein, welches am Ende der Sockelleiste angebracht ist und die Sockelleiste abschließt. Derartige Endstücke werden beispielsweise bei Türen benötigt. Das Anschlußstück weist an mindestens einer Seite einen Anschlußbereich auf, wo die Sockelleiste mit dem Anschlußstück verbunden werden kann. Dieser Anschlußbereich weist einen die Sockelleiste übergreifenden Vorsprung auf, so daß auf diese Weise das Ende der Sockelleiste vom Anschlußstück abgedeckt ist. Dies ist wichtig, da die Sockelleiste in der Regel in ihrer Länge an die räumlichen Gegebenheiten durch Absägen angepaßt werden muß. Die Schnittfläche ist dabei unregelmäßig und zum Teil ausgefranst. Derartige Unregelmäßigkeiten werden durch den übergreifenden Vorsprung abgedeckt, so daß die Sockelleiste mit dem Anschlußstück einen perfekten optischen Eindruck hinterläßt. Zum Halten der Sockelleiste am Anschlußstück liegen dem Vorsprung Haltestifte gegenüber, wobei die Sockelleiste zwischen dem Vorsprung und den Haltestiften im Klemmgriff gehalten werden kann. Beispielsweise erfaßt die erste Kontur der Sockelleiste den' Vorsprung und die zweite Kontur die Haltestifte oder umgekehrt. Vorzugsweise sind die Haltestifte ausschließlich in den Endbereichen der Anschlußbereiche vorgesehen, so daß nur die symmetrischen Endbereiche der Sockelleiste erfaßt werden. Damit ist ein um 180° verdrehtes Einsetzen der Sockelleiste in das Anschlußstück problemlos möglich.

Um die Sockelleiste leicht drehen zu können, ist es gemäß Anspruch 4 vorteilhaft, wenn die Haltestifte übereinander angeordnet sind. Auf diese Weise ergibt sich ein vollständig symmetrischer Aufbau der Haltestifte, was die Konstruktion vereinfacht.

Zur Erzielung einer satten Anlage der Sockelleiste am Anschlußstück ist es gemäß Anspruch 5 günstig, wenn zwischen dem Vorsprung und den Haltestiften mindestens ein Anschlag vorgesehen ist.

Zur Verbesserung des optischen Eindrucks der Sockelleiste zusammen mit dem Anschlußstück ist es gemäß Anspruch 6 günstig, wenn der Vorsprung die Sockelleiste vollständig übergreifen kann. Eine Schnittfläche der Sockelleiste wird hierdurch vollständig abgedeckt.

Es ist gemäß Anspruch 7 vorteilhaft, wenn das Anschlußstück zwei Anschlußbereiche aufweist, die zueinander fluchtend oder rechtwinkelig ausgerichtet sind. Bei fluchtender Ausrichtung beider Anschlußbereiche ergibt sich ein Verlängerungsstück, durch das mehrere Sockelleisten stirnseitig stumpf aneinander anschließend gereiht werden können. Dies ist insbesondere zur Verlegung in großen Räumen wichtig, wenn die Länge einer standardmäßigen Sockelleiste nicht ausreicht, um den Belagsrand abzudecken. Alternativ sind die Anschlußbereiche rechtwinkelig zueinander ausgerichtet, wobei sowohl Außeneckals auch Inneneck-Verbindungen realisiert werden können. Auf diese Weise können die Sockelleisten an alle Gegebenheiten im Raum angepaßt werden, ohne daß Schnittflächen sichtbar sind. Insbesondere muß auf diese Weise keinerlei Gehrungsschnitt vorgesehen werden, der recht schwierig zu bewerkstelligen ist.

Der Erfindungsgegenstand wird beispielhaft anhand der Zeichnung erläutert, ohne den Schutzumfang zu beschränken.

Es zeigt:
- Figur 1: eine räumliche Darstellung einer Sockelleiste,
- Figur 2: eine Ansicht der Frontfläche der Sockelleiste gemäß Figur 1 in unveränderter und verdrehter Lage,
- Figur 3: ein Anschlußstück zum einseitigen Anschluß ei- ner Sockelleiste,
- Figur 4: ein Anschlußstück als Verlängerungselement,
- Figur 5: ein Außeneckstück,
- Figur 6: ein Inneneckstück und
- Figur 7: eine Sockelleiste mit einer Clipleiste.

Die Figur 1 zeigt eine räumliche Darstellung einer Sokkelleiste 1. Diese Sockelleiste 1 weist einen ersten Endbereich 2 und einen diesem gegenüberliegenden zweiten Endbereich 3 auf. Die Sockelleiste 1 besitzt eine erste Kontur 4 und eine zweite Kontur 5, die einander gegenüberliegen. Die zweite Kontur 5 weist dabei zwei Hinterschneidungen 6 auf, die zur Aufnahme eines Dekorstreifens 7 dienen. Dieser Dekorstreifen 7 kann grundsätzlich in beliebiger Weise ausgebildet sein. Vorzugsweise wird ein Stück jenes Belags genommen, der mit der Sockelleiste 1 randseitig abgedeckt werden soll. Auf diese Weise wird das Erscheinungsbild der Sockelleiste 1 an den Belag angepaßt.

Die weiteren Erläuterungen erfolgen anhand der Darstellung gemäß Figur 2. Der Querschnitt der Sockelleiste 1 weist einen Symmetriepunkt 8 auf, um den herum die Sokkelleiste 1 um 180° verdreht werden kann. Zu diesem Zweck entspricht die erste Kontur 4 der Sockelleiste 1 im ersten Endbereich 2 der zweiten Kontur 5 im zweiten Endbereich 3 in 180° verdrehter Lage. Außerdem entspricht die zweite Kontur 5 im ersten Endbereich 2 der ersten Kontur 4 im zweiten Endbereich 3 in um 180° verdrehter Lage. Dabei dient immer der Symmetriepunkt 8 als Drehpunkt. Durch diese Maßnahme wird erreicht, daß die Sockelleiste 1 unabhängig von der vorbeschriebenen Drehung in ihren beiden Endbereichen 2, 3 deckungsgleich ist, was durch strichlierte Linien angedeutet ist. In diesen Endbereichen 2, 3 kann demnach die Sockelleiste 1 problemlos in beiden Drehlagen gehalten werden. Ein und dieselbe Sokkelleiste 1 kann demnach einmal mit der ersten Kontur 4 und einmal mit der zweiten Kontur 5 nach außen zeigen, ohne daß hierfür gesonderte Sockelleisten 1 zur Verfügung gestellt werden müßten.

Die Figur 3 zeigt eine räumliche Darstellung eines Anschlußstücks 10 für die Sockelleiste 1 gemäß Figur 1. Dieses Anschlußstück 10 weist einen Vorsprung 11 auf, dessen innere Kontur 12 der ersten Kontur 4 der Sockelleiste 1 entspricht. Dieser Vorsprung 11 übergreift die Sockelleiste 1 vollständig, so daß deren Endfläche, die in der Regel eine Sägefläche ist, nicht mehr sichtbar ist.

Um die Sockelleiste 1 im Anschlußteil 10 zu halten, weist das Anschlußteil 10 zwei Haltestifte 13 auf. Dabei wird die Sockelleiste 1 zwischen den beiden Haltestiften 13 und dem Vorsprung 11 im Klemmgriff gehalten. Der Abstand der Haltestifte 13 vom Vorsprung 11 ist dabei derart dimensioniert, daß die Sockelleiste 1 zwischen diesen Teilen 11, 13 klemmend erfaßt ist.

Die beiden Haltestifte 13 befinden sich dabei übereinander und an solchen Stellen, so daß sie nur den ersten bzw. zweiten Endbereich 2, 3 der Sockelleiste 1 erfassen. Die unterschiedlichen Konturen der Sockelleiste 1 in einem mittleren Bereich zwischen den beiden Endbereichen 2, 3 spielen demnach für die Haltefunktion der Sockelleiste 1 am Anschlußstück 10 keine Rolle. Damit kann das Anschlußstück 10 die Sockelleiste 1 auch in um 180° verdrehter Lage erfassen.

Das Anschlußstück 10 weist außerdem eine Anschlagfläche 14 auf, an der die Sockelleiste 1 satt aufliegen kann. Diese Anschlagfläche 14 begrenzt die Schiebebewegung, mit der das Anschlußstück 10 auf die Sockelleiste 1 aufgeschoben werden kann.

Der Vorsprung 11 bildet zusammen mit den Haltestiften 13 und der Anschlagfläche 14 einen Anschlußbereich 15 zur Verbindung mit der Sockelleiste 1.

Die Figur 4 zeigt eine alternative Ausführungsform des Anschlußstücks 10, wobei gleiche Bezugszeichen gleiche Teile benennen. Im folgenden wird lediglich auf die Unterschiede zur Ausführungsform gemäß Figur 3 eingegangen.

Dieses Anschlußstück 10 weist zwei im wesentlichen gleich aufgebaute und fluchtend zueinander ausgerichtete Anschlußbereiche 15 auf. Damit kann in dieses Anschlußstück 10 beidseitig jeweils eine Sockelleiste 1 aufgesteckt werden, die dann fluchtend zueinander ausgerichtet sind. Dieses Anschlußstück 10 dient zur Verlängerung von Sokkelleisten 1.

Die Figur 5 zeigt eine alternative Ausführungsform des Anschlußstücks 10 gemäß Figur 4, wobei gleiche Bezugszeichen gleiche Teile benennen. Im folgenden wird lediglich auf die Unterschiede zur Ausführungsform gemäß Figur 4 eingegangen.

Bei der Ausführungsform gemäß Figur 5 sind die beiden Anschlußbereiche 15 um 90° zueinander gedreht, so daß auf diese Weise eine Außeneck-Verbindung entsteht. Die an diese Anschlußbereiche 15 anschließbaren Sockelleisten 1 schließen dann - vom Raum aus betrachtet - einen Winkel von 270° ein.

Die Figur 6 zeigt eine weitere alternative Ausführungsform des Anschlußstücks 10 gemäß Figur 5, wobei gleiche Bezugszeichen wieder gleiche Teile benennen.

Auch bei dieser Ausführungsform sind die Anschlußbereiche 15 um 90° zueinander verdreht angeordnet, wobei die Anordnung gegenüber der Ausführungsform gemäß Figur 5 gespiegelt ist. Damit bildet dieses Anschlußstück 10 eine Inneneckverbindung, so daß die an das Anschlußstück 10 anschließbaren Sockelleisten 1 vom Raum aus betrachtet einen Winkel von 90° einschließen.

Schließlich zeigt die Figur 7 eine Sockelleiste 1, die in Ergänzung zur Auführungsform gemäß Figur 1 an beiden Endbereichen 2,3 zusätzliche Hinterschneidungen 16 aufweist. Diese Hinterschneidungen 16 korrespondieren mit entsprechenden Hinterschneidungen einer Clipleiste 17, die an einer nicht dargestellten Wand befestigt werden kann. Vorzugsweise wird die Clipleiste 17 mit der Wand verklebt und/oder verschraubt. Die Clipleiste 17 weist Federstellen 18 auf, durch die die Clipleiste 17 elastisch wird. Dies erleichtert die Montage der Sockelleiste 1 durch einfaches Einclipsen. Die Hinterschenidungen 16 der Sokkelleiste 1 sind um den Symmetriepunkt 8 um 180° rotationssymmetrisch geformt, um eine Montage der Sockelleiste 1 in verdrehter Form zu ermöglichen.

### Bezugszeichenliste

- 1: Sockelleiste
- 2: erster Endbereich
- 3: zweiter Endbereich
- 4: erste Kontur
- 5: zweite Kontur
- 6: Hinterschneidung
- 7: Dekorstreifen
- 8: Symmetriepunkt
- 10: Anschlußstück
- 11: Vorsprung
- 12: innere Kontur
- 13: Haltestift
- 14: Anschlagfläche
- 15: Anschlußbereich
- 16: Hinterschneidung
- 17: Clipleiste
- 18: Federstelle

## Patentansprüche

1. Elementesatz bestehend aus einer Sockelleiste (1) zum Abdecken eines Belagsrandes sowie einer Clipleiste (17) für die Sockelleiste (1), wobei die Sockelleiste (1) einen Querschnitt aufweist, der eine erste Kontur (4) und eine dieser gegenüberliegende zweite Kontur (5) besitzt und die Clipleiste (17) an einer Wand festlegbar ist, wobei die Sockelleiste (1) an ihren Endbereichen (2, 3) Hinterschneidungen (16) aufweist, die passend zu Anschlußbereichen der Clipleiste (17) ausgebildet sind, **dadurch gekennzeichnet, daß** die erste Kontur (4) in einem ersten Endbereich (2) des Querschnitts um 180° um einen Symmetriepunkt (8) gedreht der zweiten Kontur (5) in einem zweiten Endbereich (3) entspricht und die zweite Kontur (5) im ersten Endbereich (2) des Querschnitts um 180° um den Symmetriepunkt (8) gedreht der ersten Kontur (4) im zweiten Endbereich (3) entspricht, so daß je nach Montagelage einmal die erste (4) und einmal die zweite Kontur (5) eine Außenseite der Sockelleiste (1) bildet und jeder der Anschlußbereiche um 180° um einen Symmetriepunkt (8) gedreht dem anderen Anschlußbereich entspricht, so daß die Sockelleiste (1) auch in verdrehter Form eingeclipst werden kann und mindestens eine der Konturen (4, 5) mindestens eine weitere Hinterschneidung (6) zur Aufnahme eines Dekorstreifens (7) aufweist.

2. Elementesatz nach Anspruch 1, **dadurch gekennzeichnet, daß** die erste (4) und zweite Kontur (5) der Sockelleiste (1) im ersten Endbereich (2) zur gleichen Seite hin gekrümmt und/oder abgewinkelt sind.

3. Elementesatz nach Anspruch 1 oder 2, wobei das Anschlußstück (10) an mindestens einer Seite zur Verbindung mit der Sockelleiste (1) einen Anschlußbereich (15) mit einem die Sockelleiste (1) übergreifenden Vorsprung (11) aufweist, **dadurch gekennzeichnet, daß** dem Vorsprung (11) Haltestifte (13) gegenüberliegen, wobei die Sockelleiste (1) ausschließlich in ihren Endbereichen (2, 3) zwischen dem Vorsprung (11) und den Haltestiften (13) im Klemmgriff gehalten werden kann.

4. Elementesatz nach Anspruch 3, **dadurch gekennzeichnet, daß** die Haltestifte (13) übereinander angeordnet sind.

5. Elementesatz nach Anspruch 3 oder 4, **dadurch gekennzeichnet, daß** zwischen dem Vorsprung (11) und den Haltestiften (13) mindestens eine Anschlagfläche (14) vorgesehen ist.

6. Elementesatz nach mindestens einem der Ansprüche 3 bis 5, **dadurch gekennzeichnet, daß** der Vorsprung (11) die Sockelleiste (1) vollständig übergreift.

7. Elementesatz nach mindestens einem der Ansprüche 3 bis 6, **dadurch gekennzeichnet, daß** das Anschlußstück (10) zwei Anschlußbereiche (15) aufweist, die vorzugsweise zueinander fluchtend oder rechtwinkelig ausgerichtet sind.

## Claims

1. Set of elements comprising a baseboard (1) for covering a flooring border and a clip rail (17) for the baseboard (1), the baseboard (1) having a cross section which possesses a first contour (4) and an oppositely situated second contour (5) and it being possible for the clip rail (17) to be fixed to a wall, the baseboard (1) having on its end regions (2, 3) undercuts (16) configured to fit connecting regions of the clip rail (17), **characterized in that** the first contour (4) in a first end region (2) of the cross section, rotated through 180° about a point of symmetry (8), corresponds to the second contour (5) in a second end region (3), and the second contour (5) in the first end region (2) of the cross section, rotated through 180° about the point of symmetry (8), corresponds to the first contour (4) in the second end region (3), so that sometimes the first (4) and sometimes the second contour (5) forms an outer side of the baseboard (1), depending on the fitting position, and each of the connecting regions, rotated through 180° about the point of symmetry (8), corresponds to the other connecting region, so that the baseboard (1) can be dipped in place also in twisted form, and at least one of the contours (4, 5) has at least one further undercut (6) for receiving an ornamental strip (7).

2. Set of elements according to Claim 1, **characterized in that** the first (4) and second contour (5) of the baseboard (1) in the first end region (2) are curved and/or angled off to the same side.

3. Set of elements according to Claim 1 or 2, the connecting piece (10) having on at least one side, for connection to the baseboard (1), a connecting region (15) having a projection (11) overlapping the baseboard (1), **characterized in that** holding pins (13) are situated opposite the projection (11), the baseboard (1) being able to be held, solely in its end regions (2, 3), clamped between the projection (11) and the holding pins (13).

4. Set of elements according to Claim 3, **characterized in that** the holding pins (13) are disposed one above the other.

5. Set of elements according to Claim 3 or 4, **characterized in that** at least one stop face (14) is provided between the projection (11) and the holding pins (13).

6. Set of elements according to at least one of Claims 3 to 5, **characterized in that** the projection (11) fully overlaps the baseboard (1).

7. Set of elements according to at least one of Claims 3 to 6, **characterized in that** the connecting piece (10) has two connecting regions (15), which are preferably oriented in mutual alignment or at right angles to each other.

## Revendications

1. Ensemble d'éléments constitué d'une plinthe (1) pour recouvrir un bord de revêtement ainsi que d'une bande enclipsable (17) pour la plinthe (1), la plinthe (1) présentant une section transversale qui possède un premier contour (4) et un deuxième contour (5) opposé au premier, et la bande enclipsable (17) pouvant être fixée contre un mur, la plinthe (1) présentant au niveau de ses régions d'extrémité (2, 3) des contre-dépouilles (16) qui sont réalisées de manière à s'adapter à des régions de raccordement de la bande enclipsable (17), **caractérisé en ce que** le premier contour (4), dans une première région d'extrémité (2) de la section transversale, tourné de 180° autour d'un point de symétrie (8), correspond au deuxième contour (5) dans une deuxième région d'extrémité (3), et le deuxième contour (5), dans la première région d'extrémité (2) de la section transversale, tourné de 180° autour du point de symétrie (8), correspond au premier contour (4) dans la deuxième région d'extrémité (3), de sorte qu'en fonction de la position de montage, le premier (4) ou le deuxième contour (5) forme un côté extérieur de la plinthe (1), et que chacune des régions de raccordement, tournée de 180° autour d'un point de symétrie (8), corresponde à l'autre région de raccordement, de sorte que la plinthe (1) puisse être enclipsée même dans sa forme tournée, et qu'au moins l'un des contours (4, 5) présente au moins une contre-dépouille supplémentaire (6) pour recevoir une baguette décorative (7).

2. Ensemble d'éléments selon la revendication 1, **caractérisé en ce que** le premier (4) et le deuxième contour (5) de la plinthe (1) dans la première région d'extrémité (2) sont courbés et/ou coudés en direction du même côté.

3. Ensemble d'éléments selon la revendication 1 ou 2, dans lequel la pièce de raccordement (10) présente sur au moins un côté, pour la connexion à la plinthe (1), une région de raccordement (15) avec une saillie (11) s'engageant avec le dessus de la plinthe (1), **caractérisé en ce que** des goupilles de fixation (13) sont opposées à la saillie (11), la plinthe (1) pouvant être maintenue en prise par serrage exclusivement dans ses régions d'extrémité (2, 3) entre la saillie (11) et les goupilles de fixation (13).

4. Ensemble d'éléments selon la revendication 3, **caractérisé en ce que** les goupilles de fixation (13) sont disposées les unes au-dessus des autres.

5. Ensemble d'éléments selon la revendication 3 ou 4, **caractérisé en ce qu'**au moins une surface de butée (14) est prévue entre la saillie (11) et les goupilles de fixation (13).

6. Ensemble d'éléments selon au moins l'une quelconque des revendications 3 à 5, **caractérisé en ce que** la saillie (11) s'engage par le dessus complètement avec la plinthe (1).

7. Ensemble d'éléments selon au moins l'une quelconque des revendications 3 à 6, **caractérisé en ce que** la pièce de raccordement (10) présente deux régions de raccordement (15) qui sont orientées de préférence en affleurement l'une avec l'autre ou à angle droit l'une par rapport à l'autre.
